# EUROPÄISCHE PATENTSCHRIFT

(11) **EP 3 044 799 B1**
(45) Veröffentlichungstag und Bekanntmachung des Hinweises auf die Patenterteilung: **24.04.2019**
(21) Anmeldenummer: 13792273.8
(22) Anmeldetag: 25.10.2013
(51) Int. Cl.: H01H 1/38, H01H 1/02, H01H 33/28

(54) **TRENNEREINHEIT MIT ELEKTROMAGNETISCHEM ANTRIEB**
SEPARATOR UNIT WITH ELECTROMAGNETIC DRIVE
UNITÉ DE SÉPARATEUR AVEC ENTRAÎNEMENT ÉLECTROMAGNÉTIQUE

(43) Veröffentlichungstag der Anmeldung: 20.07.2016
(73) Patentinhaber: Siemens Aktiengesellschaft, 80333 München (DE)
(72) Erfinder: BACHMAIER, Georg, 80469 München (DE); GÖDECKE, Andreas, 81677 München (DE); IMAMOVIC, Denis, 90409 Nürnberg (DE); KOSSE, Sylvio, 91052 Erlangen (DE)
(86) Internationale Anmeldenummer: PCT/EP2013/072423
(87) Internationale Veröffentlichungsnummer: WO 2015/058813

(56) Entgegenhaltungen:
- DE-A1- 3 142 883
- FR-A- 1 441 239
- FR-A1- 2 375 710

## Beschreibung

Die Erfindung betrifft eine Trennereinheit zum Unterbrechen einer elektrischen Leitung mit einer Kontaktanordnung und einem elektromagnetischen Antriebsmittel. Die Kontaktanordnung weist einen ersten und einem zweiten Festkontakt sowie einen geführten Bewegkontakt, wobei die Begriffe Kontakt und Kontaktstück in diesem Zusammenhang als synonym verstanden werden. Das elektromagnetische Antriebsmittel ist zum Bewegen des Bewegkontaktes eingerichtet. Die Trennereinheit kann einen ersten und einen zweiten Zustand einnehmen, wobei in dem ersten Zustand keine elektrische Verbindung zwischen dem ersten und dem zweiten Festkontakt besteht, während in dem zweiten Zustand der Bewegkontakt die beiden Festkontakte elektrisch miteinander verbindet. Die Trennereinheit ist durch Bewegung des Bewegkontaktes vom zweiten in den ersten Zustand überführbar.

Schaltsysteme mit der Trennereinheit dieser Art sind bereits bekannt und dienen im Allgemeinen in der Mittel- und Hochspannungstechnik zur Schaltung von Strömen, insbesondere Kurzschlussströmen. Sie werden insbesondere in Netzen der elektrischen Energieversorgung eingesetzt, wo Kurzschlussströme einerseits zu einer Trennung des Energieflusses zum Verbraucher und anderseits zu hohen mechanischen Belastungen von stromführenden Netzkomponenten führen können.

Häfner et al. beschreiben in ihrem Aufsatz "Proactive Hybrid HVDC Breakers - A key innovation for reliable HVDC grids"; Integrating supergrids and microgrids International Symposium, 2011, ein hybrides Gleichstrom-Schaltsystem, bei dem der Hauptpfad einen mechanischen Trennschalter und einen elektronischen Hilfsschalter umfasst. Im Kurzschlussfall wird der ansteigende Kurzschlussstrom mittels des Hilfsschalters von dem Hauptpfad auf einen Überbrückungspfad kommutiert, wobei gleichzeitig das Öffnen des Trennschalters in Gang gesetzt wird. Im Überbrückungspfad ist eine Leistungsschalteinheit angeordnet, die eine Reihenschaltung von elektronischen Schaltern aufweist. Hat der Trennschalter die notwendige Spannungsfestigkeit erreicht, kann der Kurzschlussstrom durch die Leistungsschaltereinheit unterbrochen werden. Die dabei frei werdende Energie wird in nicht linearen Widerständen der Leistungsschalter abgebaut.

In bekannten mechanischen Trennschaltern von Mittel- und Hochspannungsschaltsystemen werden für das mechanische Öffnen und Schließen des Kontaktsystems meist Federspeicherantriebe verwendet. Die dabei erzielbaren Schaltzeiten sind auf einige 10 bis 50 ms festlegt. Für Schaltsysteme in Hochspannungsgleichstromübertragungsanlagen (HGÜ) beispielsweise sind diese Schaltzeiten wesentlich zu groß, so dass Lösungen mit schnelleren Schaltzeiten wünschenswert sind.

Im Aufsatz von J-M. Meyer et al. "A DC Hybrid Circuit Breaker With Ultra-Fast Contact Opening and Integrated Gate-Commutated Thyristors (IGCTs)"; IEEE Transactions on Power Delivery, Vol. 21, No 2, 2006, ist die mechanische Trennereinheit der eingangs genannten Art beschrieben. Der Bewegkontakt der Kontaktanordnung ist hierbei als eine massive Kupferscheibe realisiert, die senkrecht zur Stromflussrichtung beweglich geführt ist. Das elektromagnetische Antriebsmittel umfasst eine zur Kupferscheibe koaxial angeordnete Thomson-Spule. Unter Ausnutzung des Thomson-Effekts kann der Bewegkontakt bewegt werden, so dass die Unterbrechereinheit von dem zweiten in den ersten Zustand überführt wird.

Die FR 1 441 239 A offenbart einen elektrischen Schalter mit einem als Bewegkontakt ausgebildeten Schaltstift, der durch axiale Verschiebung einen elektrischen Kontakt zwischen zwei rohrförmigen festen Kontakten herstellen kann.

Aus der FR 2 375 710 A1 ist ein Blaskolbenschalter mit einer Lichtbogenlöschvorrichtung offenbart. Der Blaskolbenschalter weist zwei relativ zueinander bewegliche Kontakte, die ein Dauerstromkontaktsystem und ein Lichtbogenkontaktsystem bilden. Beim Ausschalten des Blaskolbenschalters wird der Strom vom Dauerstromkontaktsystem auf das Lichtbogenkontaktsystem kommutiert. Ein zusätzlicher elektromagnetischer Antrieb bewirkt eine Kontaktöffnung im Lichtbogenkontaktsystem, wobei der zusätzliche elektromagnetische Antrieb automatisch betätigt wird, sobald die Stromstärke einen vorbestimmten Wert übersteigt.

Aus der DE 31 42 883 A1 ist ferner eine Kontaktanordnung mit zwei Festschaltstücken und einer Schaltbrücke bekannt.

Ausgehend vom Stand der Technik ist die Aufgabe der vorliegenden Erfindung, eine alternative Trennereinheit der eingangs genannten Art vorzuschlagen.

Die Aufgabe wird dadurch gelöst, dass der zweite Festkontakt der Kontaktanordnung eine Ausnehmung zur Aufnahme des Bewegkontaktes aufweist, und dass der Bewegkontakt zumindest teilweise in die Ausnehmung eingreift, wenn die Trennereinheit sich im ersten Zustand befindet, wobei das elektromagnetische Antriebsmittel mehrere Spulen umfasst, wobei der Bewegkontakt durch geeignete Steuerung des Stromflusses durch die Spulen bewegbar ist.

Die erfindungsgemäße Trennereinheit ist kompakter als die bisher bekannten Trennereinheiten. Weitere Vorteile sind: eine sehr kurze Reaktionszeit, da das elektromagnetische Feld seine Wirkung unmittelbar am Bewegkontakt entfaltet; sehr kurze Bewegungszeiten, weil keine zusätzlichen mechanischen Teile bewegt werden müssen; einfache Steuerung der Bewegung des geführten Bewegkontaktes, einschließlich das Beschleunigen und Abbremsen durch das Magnetfeld; Erzielung von Wiederholraten mit sehr kurzen Zeiten zwischen den beiden Zuständen der Trennereinheit; Vermeidung von zusätzlichen Massen in der Anordnung. Ferner kann der elektromagnetische Antrieb beispielsweise im Gegensatz zum Explosionsantrieb beliebig oft aktuiert werden. Durch den elektromagnetischen Antrieb braucht zudem keine Isolierung zwischen Hochspannungsführenden Teilen und einem Antriebsstator berücksichtigt werden.

Die Ausnehmung des zweiten Festkontaktes ist vorzugsweise zum Führen des Bewegkontaktes eingerichtet. Dabei stellt der Bewegkontakt im zweiten Zustand der Trennereinheit die elektrische Verbindung zwischen den beiden Festkontakten dadurch her, dass er die beiden Festkontakte gleichzeitig kontaktiert steht. Wird der Bewegkontakt aufgrund einer elektromagnetischen Wechselwirkung mit dem elektromagnetischen Antriebsmittel bewegt, um die Trennereinheit in den ersten Zustand zu überführen, so ist der Kontakt zwischen dem Bewegkontakt und dem ersten Festkontakt getrennt. Die Kontaktierung zwischen dem Bewegkontakt und dem zweiten Festkontakt besteht dagegen vorzugsweise auch dann, wenn sich die Trennereinheit im ersten Zustand befindet.

Gemäß einer Ausführungsordnung der Erfindung weist der erste Festkontakt ebenfalls eine Ausnehmung auf. Der Bewegkontakt greift zumindest teilweise in die Ausnehmung des ersten Festkontaktes ein, wenn sich die Trennereinheit im zweiten Zustand befindet.

Durch den Eingriff des Bewegkontaktes in die Ausnehmungen des ersten bzw. des zweiten Festkontaktes kann eine besonders stabile Konfiguration der Trennereinheit realisiert werden.

Es ist ferner denkbar, dass der Bewegkontakt sowohl in die Ausnehmung des ersten Festkontaktes als auch in die Ausnehmung des zweiten Festkontaktes eingreift, wenn sich die Trennereinheit im zweiten Zustand befindet. Beim Bewegen des Bewegkontaktes kann dieser sich beispielsweise aus der Ausnehmung im ersten Festkontakt lösen, um in die Ausnehmung im zweiten Festkontakt entsprechend tiefer einzugreifen. Die Ausnehmungen sind vorzugsweise derart auszugestalten, dass der Eingriff des Bewegkontaktes in die jeweilige Ausnehmung eine sichere elektrische Verbindung zwischen dem jeweiligen Festkontakt und dem Bewegkontakt bietet.

Es ist von Vorteil, wenn der Bewegkontakt nach dessen Beschleunigung durch geeignete Maßnahmen abgebremst wird, um ein sogenanntes "Bouncing" zu vermeiden, dass heißt, eine - unter Umständen mehrfache - Rückverlagerung des Bewegkontaktes. Diese Rückverlagerung kann dazu führen, dass eine getrennte elektrische Verbindung zwischen den beiden Festkontakten unbeabsichtigt wiederhergestellt werden kann. Die Ausnehmungen sind dazu geeigneterweise derart zu dimensionieren, dass jeweils ein Teilbereich der Ausnehmung als Dämpfungskammer genutzt werden kann.

Es kann außerdem von Vorteil sein, wenn die Ausnehmung des zweiten Festkontaktes zur längsbeweglichen Führung des Bewegkontaktes eingerichtet ist. Dies vereinfacht die Geometrie der Anordnung und macht eventuelle zusätzliche Führungsmittel für die Bewegung des Bewegkontaktes verzichtbar. Der Bewegkontakt ist innerhalb der Ausnehmung entlang einer Längsachse bewegbar, wobei er in die Ausnehmung tiefer eingeführt oder aus der Ausnehmung herausgeführt wird.

Gemäß einem Ausführungsbeispiel ist der Bewegkontakt ein stiftförmiger Pinkontakt. Der Pinkontakt kann beispielsweise eine annähernd kreiszylindrische Geometrie aufweisen. Es ist ferner denkbar, dass die Ausnehmung im zweiten Festkontakt formkomplementär zum Pinkontakt ausgestaltet ist, so dass die Ausnehmung zur Führung des Pinkontaktes besonders gut geeignet ist.

Vorzugsweise umfasst der Bewegkontakt einen ferromagnetischen Kern und eine diesen zumindest teilweise umschließende und elektrisch leitende Außenhülle. Es ist dabei von Vorteil, wenn die Außenhülle eine hohe Leitfähigkeit aufweist. Beispielsweise kann die Außenhülle aus Kupfer oder Aluminium gefertigt sein. Die Leitfähigkeit der Außenhülle beträgt vorzugsweise mehr als 10⁷ A/Vm. Es ist darüber hinaus denkbar, dass der Kern ein Permanentmagnet ist.

Je leichter der Bewegkontakt ist, desto kleiner sind die zu seiner Beschleunigung nötigen elektromagnetischen Kräfte. Dies wiederum erlaubt es, die Größe der Trennereinheit sowie die zum Betreiben des elektromagnetischen Antriebsmittels erforderliche Energie zu reduzieren. Geeigneterweise liegt das Gewicht des Bewegkontaktes zwischen 1 g und 10 kg, besonders geeignet ist ein Gewicht zwischen 10 g und 1 kg.

Gemäß einer weiteren Ausführungsform der Erfindung sind der erste und der zweite Festkontakt als elektrisch leitende Tulpenkontakte ausgebildet. Die tulpenförmigen Festkontakte können beispielsweise besonders gut mit dem stiftförmigen Pinkontakt zur Herstellung der elektrischen Verbindung zusammenwirken.

Vorzugsweise weist die Kontaktanordnung eine kreiszylindrische Geometrie auf. Dabei sind der Bewegkontakt und die beiden Festkontakte kreiszylindersymmetrisch ausgebildet. Der Bewegkontakt ist entlang der Zylinderachse verlagerbar. Die Ausnehmung des zweiten Festkontaktes kann dabei derart ausgebildet sein, dass der Bewegkontakt mittels der Ausnehmung entlang der Zylinderachse führbar ist. Der Durchmesser des Bewegkontaktes ist nicht größer als ein Innendurchmesser der Ausnehmung.

Die Trennereinheit kann ferner ein Gehäuse umfassen. Das Gehäuse ist dabei mit einem Isoliergas gefüllt. Vorzugsweise ist das Gehäuse gasdicht und derart ausgebildet, dass die Kontaktanordnung im Kontaktierbereich zwischen dem ersten Festkontakt und dem Bewegkontakt sowie zwischen dem Bewegkontakt und dem zweiten Festkontakt von dem Isoliergas umhüllt ist.

Das Isoliergas sollte möglichst hohe Durchschlagsfestigkeit aufweisen. Daher eignet sich insbesondere das Gas SF₆ als Isoliergas. Es ist aber auch denkbar, ein anderes geeignetes Gas oder Gasgemisch einzusetzen, wie beispielsweise ein Gemisch aus N₂ und SF₆, wobei der Gewichtsanteil von SF₆ zwischen 10% und 50% liegen kann. Es ist von Vorteil, wenn das Isoliergas die Funktion eines Löschgases zur Vermeidung von Lichtbögen erfüllen kann. Da die Trennereinheit beim Öffnen der Kontakte im Kurzschlussfall jedoch im Wesentlichen nur kleine Ströme führt, ist diese Funktion des Isoliergases für die vorliegende Erfindung nicht von entscheidender Bedeutung.

Vorzugsweise befindet sich das Isoliergas im Gehäuse unter einem Druck von 1 bar bis 10 bar, besonders bevorzugt von 7 bis 9 bar.

Das elektromagnetische Antriebsmittel kann eine Spule umfassen. Dabei ist die Spule bevorzugt konzentrisch um den Bewegkontakt angeordnet.

Gemäß einer Ausführungsform der Erfindung ist die Spule innerhalb des Gehäuses angeordnet.

Die Spule kann aber auch außerhalb des Gehäuses angeordnet sein.

Die Trennereinheit kann ferner auch zwei Spulen umfassen, wobei eine erste Spule dem ersten Festkontakt zugeordnet ist und eine zweite Spule dem zweiten Festkontakt zugeordnet ist.

Zur Bewegung des Bewegkontaktes können zwei physikalische Effekte genutzt werden.

Ein ansteigender Strom in der Spule induziert über das sich entsprechend aufbauende Magnetfeld der Spule einen Zirkularstromfluss in der Außenhülle des Bewegkontaktes, wodurch wiederum ein Magnetfeld um den Bewegkontakt erzeugt wird, dessen Polarität dem Magnetfeld der Spule entgegen gesetzt ist. Es ergibt sich eine resultierende Kraft (Lorentzkraft) auf den Bewegkontakt, durch die der Bewegkontakt von der Spule weg bewegt wird. Ist die Spule am ersten Festkontakt angeordnet, so kann der Bewegkontakt vom ersten Festkontakt weg in Richtung des zweiten Festkontaktes bewegt werden, wodurch die Trennereinheit in den ersten Zustand überführt werden kann. Basierend auf diesem transienten Effekt können sehr schnelle Schaltzeiten im Bereich von wenigen Millisekunden (beispielsweise kleiner als 10 ms) erreicht werden. Entsprechendes gilt für einen abklingenden Strom in der Spule. Die Stromänderung in der Spule muss jeweils entsprechend der aufzubringenden Kraft gewählt sein.

Fließt ein konstanter Strom in der Spule, so kann der Bewegkontakt, beispielsweise der ferromagnetische Kern des Bewegkontaktes, magnetisiert werden. In diesem Fall haben das Magnetfeld der Spule und das Magnetfeld des Bewegkontaktes die gleiche Polarität (Reluktanzeffekt). Ist die Spule am zweiten Festkontakt angeordnet, so kann der Bewegkontakt vom ersten Festkontakt weg in Richtung des zweiten Festkontaktes bewegt werden. Dadurch kann die Trennereinheit vom zweiten in den ersten Zustand überführt werden. Die Schaltzeit hängt in diesem Fall von der Induktivität der Spule ab. Der Spulenstrom ist an die aufzubringende Kraft anzupassen und kann beispielsweise im Bereich zwischen 10 A und 500 A, vorzugsweise zwischen 20 A und 200 A liegen.

Erfindungsgemäß umfasst das elektromagnetische Antriebsmittel mehr als eine Spule. Damit können beide Effekte zum Bewegen des Bewegkontaktes durch geeignete Steuerung des Stromflusses durch die Spulen kombiniert werden.

Die Trennereinheit mit einer Kombination der oben beschriebenen Merkmale kann in ein Gleichstrom-Hybridschaltsystem für Mittel- und Hochspannungsanlagen integriert sein. Bevorzugt ist dabei das Hybrid-Schaltsystem bei Spannungen im Bereich von mehr als 1 kV, vorzugsweise mehr als 70 kV anzuwenden.

Das Hybridschaltsystem umfasst dabei einen Betriebsstrom führenden, die mechanische Trennereinheit umfassenden Hauptpfad und einen dazu parallelen, einen elektronischen Leistungsschalter umfassenden Überbrückungspfad. Des Weiteren kann das Hybrid-Schaltsystem auch Hilfsschalter und andere Elemente sowie weitere Pfade, die beispielsweise parallel zu dem Hauptpfad geschaltet sind, umfassen. Die Trennereinheit kann dabei einen oder eine Kombination mehrerer zuvor beschriebener Merkmale aufweisen.

Gemäß einem weiteren Anwendungsbeispiel kann die erfindungsgemäße Trennereinheit in einem Gleichspannungsnetz (DC-Netz) oder einem Multiterminal-System, umfassend mehrere Umrichter-Anlagen, eingesetzt werden.

In einem Multiterminal-System ist es nach dem Stand der Technik oftmals notwendig, bei einem Fehler, beispielsweise einem Kurzschluss, das gesamte System vom Netz zu trennen, wobei die Umrichter-Anlagen heruntergefahren werden müssen. Erst nach dem Beheben des Fehlers kann das System wieder hochgefahren und in Betrieb genommen werden.

Die Trennereinheit kann in diesem Zusammenhang dazu verwendet werden, im Fehlerfall eine Verbindung zwischen Umrichter-Anlagen des Systems zu trennen, um den vom Fehler betroffenen Teil des Systems abzutrennen. Aufgrund der schnellen Schaltzeit der Trennereinheit kann ein Zusammenbrechen des gesamten Systems verhindert werden.

Wenigstens eine der Umrichter-Anlagen kann beispielsweise eine selbstgeführte Hochspannungsgleichstromübertragungsanlage (HGÜ-Anlage) sein. Sie kann zum Beispiel einen MehrstufenUmrichter umfassen, der Phasenmodule mit in Reihe geschalteten Submodulen aufweist, wobei die zweipoligen Submodule als Vollbrücken-Schaltungen oder Halbbrücken-Schaltungen ausgebildet sind. Im Fehlerfall kann die HGÜ-Anlage die zu trennende Verbindung strom- und spannungslos schalten, so dass die Trennereinheit anschließend die Verbindung trennen kann.

Die Erfindung wird nachfolgend anhand von Figuren 1 bis 5 näher erläutert.
Figur 1 zeigt eine Ausführungsform einer erfindungsgemäßen Trennereinheit in einer schematischen Querschnittdarstellung;
Figur 2 zeigt eine weitere Ausführungsform der erfindungsgemäßen Trennereinheit in einer schematischen Querschnittdarstellung;
Figur 3 zeigt eine Ausführungsform eines Bewegkontaktes in einer schematischen Querschnittdarstellung;
Figur 4 zeigt ein erstes Anwendungsbeispiel der erfindungsgemäßen Trennereinheit in einer schematischen Darstellung.
Figur 5 zeigt ein zweites Anwendungsbeispiel der erfindungsgemäßen Trennereinheit in einer schematischen Darstellung.

Im Einzelnen ist in Figur 1 ein schematischer Querschnitt durch eine erfindungsgemäße mechanische Trennereinheit 1 dargestellt. Die Trennereinheit 1 umfasst eine Kontaktanordnung, die einen ersten Festkontakt 2, einen zweiten Festkontakt 3 sowie einen Bewegkontakt 4 aufweist. Ferner umfasst die Trennereinheit 1 ein elektromagnetisches Antriebsmittel, dass zwei Spulen 5, 6 aufweist.

Die Trennereinheit 1 ist über die beiden Festkontakte 2, 3 an einen Leitungspfad eines Schaltsystems angeschlossen.

In dem in Figur 1 gezeigten Ausführungsbeispiel weist die Trennereinheit 1 eine zylindrische Symmetrie auf. Der Bewegkontakt 4 ist dementsprechend in Form eines stiftförmigen Pinkontaktes ausgebildet. Die Festkontakte 2, 3 haben die Form von (kreis-)zylindersymmetrischen Tulpenkontakten. Die Spulen 5, 6 weisen jeweils eine Ringform auf und sind konzentrisch um die Festkontakte 2, 3 gelegt, wobei die Spule 5 dem ersten Festkontakt 2 und die Spule 6 dem zweiten Festkontakt 3 zugeordnet ist. Die Symmetrieachse der Trennereinheit 1 ist durch die Linie 9 angedeutet.

Der erste Festkontakt 2 weist eine Ausnehmung 21 auf. Die Maße der Ausnehmung 21 sind derart bemessen, dass ein Teilbereich der Ausnehmung 21 als Dämpfungskammer dienen kann.

Der zweite Festkontakt 3 weist ebenfalls eine Ausnehmung 31 auf.

Figur 1 zeigt die Trennereinheit 1 in einem zweiten Zustand, in dem eine elektrische Verbindung zwischen dem ersten Festkontakt 2 und dem zweiten Festkontakt 3 hergestellt ist. In der in Figur 1 dargestellten Position greift der Bewegkontakt 4 sowohl in die Ausnehmung 21 als auch in die Ausnehmung 31 ein. Dabei kontaktieren die Oberfläche des Bewegkontaktes 4 und des ersten Festkontaktes 2 beziehungsweise des Bewegkontaktes 4 und des zweiten Festkontaktes 3 einander, um die elektrische Verbindung herzustellen. Es ist jedoch ebenfalls denkbar, dass die Kontaktierung über einen zwischen dem Bewegkontakt und dem jeweiligen Festkontakt angeordneten elektrisch Leitfähigen Zwischenstoff mittelbar hergestellt wird. Ein solcher Zwischenstoff ist beispielsweise ein elektrisch leitfähiges Schmiermittel.

Der gesamte Bereich, in dem die Kontaktierung stattfindet, ist von einem Gehäuse 7 gasdicht umschlossen. Das Gehäuse ist in dessen Inneren 8 mit einem Isoliergas gefüllt. Gemäß dem in Figur 1 gezeigten Ausführungsbeispiel ist das Isoliergas SF₆.

Ein Stromfluss in der Spule 6 erzeugt ein Magnetfeld, das aufgrund der resultierenden Reluktanzkraft auf den Bewegkontakt dessen Bewegung in Richtung des zweiten Festkontaktes 3 bewirkt. Der Bewegkontakt 4 greift dadurch tiefer in die Ausnehmung 31 ein, wobei der Kontakt zwischen dem Bewegkontakt 4 und dem ersten Festkontakt 2 getrennt wird. Die Trennereinheit 1 wird damit in den ersten Zustand versetzt, in dem keine elektrische Verbindung zwischen den beiden Festkontakten 2, 3 besteht.

Um den Bewegkontakt 4 aus der Ausnehmung 31 wieder (teilweise) herauszuführen, wird ein Stromfluss in der Spule 5 erzeugt (wobei die Spule 6 keinen Strom führt), wodurch die entsprechende Reluktanzkraft eine Bewegung des Bewegkontaktes 4 in Richtung der Spule 5 bewirkt, wobei der Bewegkontakt 4 in die Ausnehmung 21 im ersten Festkontakt 2 eingreift und eine Kontaktierung des ersten Festkontaktes 2 mit dem Bewegkontakt 4 herstellt. Die Länge des Bewegkontaktes 4 ist dabei derart dimensioniert, dass der Bewegkontakt 4 in einer Endposition (die im Wesentlichen der in Figur 1 dargestellten Position des Bewegkontaktes entspricht) die elektrische Verbindung zwischen den beiden Festkontakten 2, 3 herstellen kann, so dass sich die Trennereinheit 1 in dem zweiten Zustand befindet.

Ein ansteigender Stromfluss in der Spule 5 kann unter Ausnutzung der Lorentzkraft die Bewegung des Bewegkontaktes 4 in Richtung des zweiten Festkontaktes 3 bewirken, wobei die Trennereinheit 1 vom zweiten in den ersten Zustand überführt werden kann. Ein entsprechender Stromanstieg in der Spule 6 kann eine Bewegung des Bewegkontaktes 4 wieder in die in Figur 1 gezeigte Position bewirken.

Gemäß dem Ausführungsbeispiel der Figur 1 sind die Spulen 5, 6 innerhalb des Gehäuses 7 angeordnet. Die Zuleitungen (nicht dargestellt) zu den Spulen 5, 6 sind dementsprechend mit gasdichten Durchführungen (nicht dargestellt) ausgestattet.

Figur 2 zeigt ein weiteres Ausführungsbeispiel einer erfindungsgemäßen Trennereinheit 1 in einer schematischen Darstellung.

Gleiche und gleichartige Teile sind in den Figuren 1 und 2 mit gleichen Bezugszeichen versehen, was auch für die übrigen Figuren 3 und 4 gilt. Zur Vermeidung von Wiederholungen wird in der Beschreibung der Ausführungsform der Figur 2 nur auf die Unterschiede zur Ausführungsform der Figur 1 im Detail eingegangen.

Das Ausführungsbeispiel der Figur 2 entspricht im Wesentlichen dem Ausführungsbeispiel der Figur 1 mit dem Unterschied, dass das zylindrisch geformte Gehäuse 7 einen kleineren Durchmesser aufweist. Die Spulen 5, 6 sind dementsprechend außerhalb des Gehäuses 7 angeordnet. In diesem Ausführungsbeispiel kann also auf gasdichte Durchführungen der Zuleitungen zu den Spulen 5, 6 verzichtet werden.

In Figur 3 ist ein Ausführungsbeispiel des Bewegkontaktes 4 in einer schematischen Querschnittdarstellung gezeigt. Der Bewegkontakt 4 weist eine (kreis-)zylindersymmetrische Geometrie auf, wobei die Symmetrieachse durch die Linie 9 angedeutet ist.

Der Bewegkontakt 4 umfasst einen ferromagnetischen Kern 41 aus Eisen und eine gut leitende Außenhülle 42 aus Aluminium. Der ferromagnetische Kern 41 hat dabei die Funktion, das mit dem Magnetfeld der Spulen 5, 6 wechselwirkende Magnetfeld des Bewegkontaktes 4 aufzubauen und/oder zu verstärken.

Der in Figur 3 gezeigte Durchmesser des Kerns 41 (im Verhältnis zum Durchmesser des Bewegkontaktes 4) kann je nach Anwendung variiert werden.

Figur 4 zeigt ein Anwendungsbeispiel der Trennereinheit 1 in einer schematischen Darstellung. In Figur 4 ist ein Hybrid- Schaltsystem 10 dargestellt, wobei das Hybrid-Schaltsystem 10 die Trennereinheit 1 umfasst.

Das Hybrid-Schaltsystem 10 weist einen Hauptpfad 12 und einen Überbrückungspfad 13 auf. Der Hauptpfad 12 und der Überbrückungspfad 13 sind parallel zueinander geschaltet. Der Hauptpfad 12 umfasst die Trennungseinheit 1 und einen Hilfsschalter 11. Der Überbrückungspfad 13 umfasst einen Leistungsschalter 14.

Der Hilfsschalter 11 umfasst eine Anzahl von elektronischen Schaltern, die als IGBT-Module ausgebildet sind.

Der Leistungsschalter 14 umfasst eine Vielzahl von in Reihe geschalteten elektronischen Schaltern, die als IGBT-Module ausgebildet sind. Die Vielzahl der elektronischen Schalter des Leistungsschalters 14 ist um ein Vielfaches höher als die Anzahl der elektronischen Schalter des Hilfsschalters 11. Beispielsweise kann der Hilfsschalter 11 zwei IGBT-Module aufweisen, während der Leistungsschalter 14 bis zu mehreren Hundert IGBT-Module umfassen kann.

Im Normalbetrieb einer Anlage, in die das Hybrid-Schaltsystem 10 integriert ist, fließt der Betriebsstrom im Wesentlichen über den Hauptpfad 12, da der Widerstand des Leistungsschalters 14 viel höher als der Widerstand der Trennereinheit 1 und des Hilfsschalters 11 ist.

Im Kurzschlussfall steigt der Strom im Hauptpfad zunächst annähernd exponentiell an. Der Hilfsschalter 11 ist dazu eingerichtet, in einem solchen Fall mit möglichst kleiner Zeitverzögerung, vorzugsweise im Mikrosekundenbereich, abzuschalten, wodurch der weiter ansteigende Strom in den Überbrückungspfad 13 kommutiert wird. Die Trennereinheit 1 wird dann in den ersten Zustand überführt, so dass der Hilfsschalter 11 durch die hohe anliegende Spannung (von bis zu mehreren Hundert Kilovolt) nicht beschädigt wird.

Mittels des Leistungsschalters 14 kann der in den Überbrückungspfad kommutierte Strom anschließend begrenzt werden.

Je nach Anordnung der elektronischen Schalter im Leistungsschalter 14 und im Hilfsschalter 11 kann das Hybrid-Schaltsystem 10 als uni- oder bidirektionaler Schalter ausgebildet sein. Im Ausführungsbeispiel der Figur 4 ist das Hybrid-Schaltsystem 10 als bidirektionaler Schalter eingerichtet, was durch entsprechende Symbole grafisch angedeutet ist.

Figur 5 zeigt ein einfaches Beispiel eines Multiterminal-Systems 22 mit drei Umrichterstationen 15, 16, 17, die als selbstgeführte Mehrstufenumrichter ausgeführt sind.

Die Umrichterstation 15 ist mit einem in Figur 5 nicht näher dargestellten dreiphasigen Wechselspannungsnetz 201 verbunden. Ebenso sind die Umrichterstationen 16 und 17 mit Wechselspannungsnetzen 202 bzw. 203 verbunden.

Gleichspannungsseitig sind die Umrichterstationen 15, 16, 17 über die beiden unterschiedlich gepolten Gleichstromleitungen 18 und 19 miteinander verbunden.

Die im Wechselspannungsnetz 201 bereitgestellte Energie wird in der Umrichterstation 15 in Gleichspannung umgewandelt. Über Gleichstromleitungen 18, 19 wird von der Umrichterstation 15 Energie zu den beiden Umrichterstationen 16, 17 transportiert, wo die Energie wieder in Wechselstrom umgewandelt und in die Wechselspannungsnetze 202 und 203 eingespeist wird. Die Trennereinheit 1 ist in der Gleichstromleitung 18 angeordnet.

Tritt nun beispielsweise in der Umrichterstation 17 der Fehlerfall auf, so wird die Gleichspannungsleitung spannungs- und stromlos geschaltet, so dass die Trennereinheit 1 in ihren öffnenden (ersten) Zustand überführt werden kann. Damit kann die Gleichstromleitung 18 unterbrochen und die fehlerbehaftete Umrichterstation 17 vom intakten Teil des Systems abgetrennt werden. Anschließend kann der intakte, die Umrichterstationen 15, 16 umfassende Teil des Systems wieder in Betrieb genommen werden. Der gesamte Vorgang kann in weniger als 300 ms abgeschlossen werden, so dass ein möglicher Ausfall der durch das System bereitzustellender Energie zeitlich minimiert werden kann.

Selbstverständlich kann die erfindungsgemäße Trennereinheit auch in größeren Systemen und DC-Netzen mit einer höheren Anzahl von Umrichterstationen eingesetzt werden. Besonders vorteilhaft kann ihre Verwendung beispielsweise in vermaschten DC-Netzen sein.

### Bezugszeichentabelle

- 1: Trennereinheit
- 2: erster Festkontakt
- 21: Ausnehmung
- 3: zweiter Festkontakt
- 31: Ausnehmung
- 4: Bewegkontakt
- 41: Kern
- 42: Außenhülle
- 5, 6: Spule
- 7: Gehäuse
- 8: Gehäuse-Innenraum
- 9: Linie
- 10: Hybrid-Schaltsystem
- 11: Hilfsschalter
- 12: Hauptpfad
- 13: Überbrückungspfad
- 14: Leistungsschalter
- 15, 16, 17: HGÜ-Anlage
- 18, 19: Gleichstromleitung
- 201, 202, 203: Wechselspannungsnetz
- 22: Multiterminal-System

## Patentansprüche

1. Trennereinheit (1) zum Unterbrechen einer elektrischen Leitung umfassend
- eine Kontaktanordnung mit einem ersten und einem zweiten Festkontakt (2, 3) sowie einem geführten Bewegkontakt (4), und
- ein elektromagnetisches Antriebsmittel (5, 6) zur Bewegung des Bewegkontaktes (4),
wobei in einem ersten Zustand der Trennereinheit (1) keine elektrische Verbindung zwischen dem ersten und dem zweiten Festkontakt (2, 3) besteht, und in einem zweiten Zustand der Trennereinheit (1) der Bewegkontakt (4) die beiden Festkontakte (2, 3) elektrisch miteinander verbindet, wobei die Trennereinheit (1) durch Bewegung des Bewegkontaktes (4) vom zweiten in den ersten Zustand überführbar ist,
wobei der zweite Festkontakt (3) eine Ausnehmung (31) zur Aufnahme des Bewegkontaktes (4) aufweist, und dass der Bewegkontakt (4) zumindest teilweise in die Ausnehmung (31) eingreift, wenn die Trennereinheit (1) sich im ersten Zustand befindet, wobei das elektromagnetische Antriebsmittel (5, 6) mehrere Spulen umfasst, wobei der Bewegkontakt (4) durch geeignete Steuerung des Stromflusses durch die Spulen bewegbar ist.

2. Trennereinheit (1) nach Anspruch 1, **dadurch gekennzeichnet, dass** der erste Festkontakt (2) eine Ausnehmung (21) aufweist, und der Bewegkontakt (4) zumindest teilweise in die Ausnehmung (21) des ersten Festkontaktes (2) eingreift, wenn die Trennereinheit (1) sich im zweiten Zustand befindet.

3. Trennereinheit (1) nach einem der vorangehenden Ansprüche, **dadurch gekennzeichnet, dass** die Ausnehmung (31) des zweiten Festkontaktes (3) zur längsbeweglichen Führung des Bewegkontaktes (4) eingerichtet ist.

4. Trennereinheit (1) nach einem der vorangehenden Ansprüche, **dadurch gekennzeichnet, dass** der Bewegkontakt (4) als stiftförmiger Pinkontakt ausgeführt ist.

5. Trennereinheit (1) nach einem der vorangehenden Ansprüche, **dadurch gekennzeichnet, dass** der Bewegkontakt (4) einen ferromagnetischen Kern (41) und eine leitende Außenhülle (42) aufweist.

6. Trennereinheit (1) nach einem der vorangehenden Ansprüche, **dadurch gekennzeichnet, dass** das Gewicht des Bewegkontaktes (4) zwischen 1 g und 10 kg liegt.

7. Trennereinheit (1) nach einem der vorangehenden Ansprüche, **dadurch gekennzeichnet, dass** der erste und der zweite Festkontakt (2, 3) als elektrisch leitende Tulpen ausgebildet sind.

8. Trennereinheit (1) nach einem der vorangehenden Ansprüche, **dadurch gekennzeichnet, dass** der Bewegkontakt (4) und die beiden Festkontakte (2, 3) kreiszylindersymmetrisch ausgebildet sind, und dass der Bewegkontakt (1) entlang der Zylinderachse des Bewegkontaktes (4) verlagerbar ist.

9. Trennereinheit (1) nach einem der vorangehenden Ansprüche, **dadurch gekennzeichnet, dass** die Trennereinheit (1) ferner ein Gehäuse (7) umfasst, wobei das Gehäuse (7) mit Isoliergas gefüllt ist.

10. Trennereinheit (1) nach Anspruch 9, **dadurch gekennzeichnet, dass** sich das Isoliergas im Gehäuse (7) unter einem Druck von 1 bar bis 10 bar befindet.

11. Trennereinheit (1) nach einem der Ansprüche 1 bis 7, **dadurch gekennzeichnet, dass** das elektromagnetische Antriebsmittel eine Spule (5, 6) umfasst, wobei die Spule (5, 6) konzentrisch um den Bewegkontakt (4) angeordnet ist.

12. Trennereinheit (1) nach einem der Ansprüche 9 oder 10, **dadurch gekennzeichnet, dass** das elektromagnetische Antriebsmittel eine konzentrisch um den Bewegkontakt (4) angeordnete Spule (5, 6) umfasst, wobei die Spule (5, 6) innerhalb des Gehäuses (7) angeordnet ist.

13. Trennereinheit (1) nach einem der Ansprüche 9 oder 10, **dadurch gekennzeichnet, dass** das elektromagnetische Antriebsmittel eine konzentrisch um den Bewegkontakt (4) angeordnete Spule (5, 6) umfasst, wobei die Spule außerhalb des Gehäuses (7) angeordnet ist.

## Claims

1. Disconnector unit (1) for interrupting an electrical line, comprising
- a contact arrangement with a first and a second fixed contact (2, 3) and with a guided moving contact (4), and
- an electromagnetic drive means (5, 6) for moving the moving contact (4),
wherein, in a first state of the disconnector unit (1), there is no electrical connection between the first and the second fixed contact (2, 3), and in a second state of the disconnector unit (1), the moving contact (4) electrically connects the two fixed contacts (2, 3) to one another, wherein the disconnector unit (1) can be transferred from the second state into the first state by movement of the moving contact (4),
wherein the second fixed contact (3) has a recess (31) for receiving the moving contact (4), and in that the moving contact (4) engages at least partially into the recess (31) when the disconnector unit (1) is in the first state, wherein the electromagnetic drive means (5, 6) comprises a plurality of coils, wherein the moving contact (4) can be moved by suitable control of the current flow through the coils.

2. Disconnector unit (1) according to Claim 1, **characterized in that** the first fixed contact (2) has a recess (21), and the moving contact (4) engages at least partially into the recess (21) of the first fixed contact (2) when the disconnector unit (1) is in the second state.

3. Disconnector unit (1) according to one of the preceding claims, **characterized in that** the recess (31) of the second fixed contact (3) is designed for guiding the moving contact (4) in longitudinally movable fashion.

4. Disconnector unit (1) according to one of the preceding claims, **characterized in that** the moving contact (4) is in the form of a peg-shaped pin contact.

5. Disconnector unit (1) according to one of the preceding claims, **characterized in that** the moving contact (4) has a ferromagnetic core (41) and a conductive outer casing (42) .

6. Disconnector unit (1) according to one of the preceding claims, **characterized in that** the weight of the moving contact (4) is between 1 g and 10 kg.

7. Disconnector unit (1) according to one of the preceding claims, **characterized in that** the first and second fixed contacts (2, 3) are in the form of electrically conductive tulips.

8. Disconnector unit (1) according to one of the preceding claims, **characterized in that** the moving contact (4) and the two fixed contacts (2, 3) are formed with circular cylinder symmetry, and **in that** the moving contact (4) is displaceable along the cylinder axis of the moving contact (4) .

9. Disconnector unit (1) according to one of the preceding claims, **characterized in that** the disconnector unit (1) furthermore comprises a housing (7), wherein the housing (7) is filled with insulating gas.

10. Disconnector unit (1) according to Claim 9, **characterized in that** the insulating gas in the housing (7) is at a pressure of 1 bar to 10 bar.

11. Disconnector unit (1) according to one of Claims 1 to 7, **characterized in that** the electromagnetic drive means comprises a coil (5, 6), wherein the coil (5, 6) is arranged concentrically around the moving contact (4).

12. Disconnector unit (1) according to either of Claims 9 and 10, **characterized in that** the electromagnetic drive means comprises a coil (5, 6) which is arranged concentrically around the moving contact (4), wherein the coil (5, 6) is arranged within the housing (7).

13. Disconnector unit (1) according to either of Claims 9 and 10, **characterized in that** the electromagnetic drive means comprises a coil (5, 6) which is arranged concentrically around the moving contact (4), wherein the coil is arranged outside the housing (7).

## Revendications

1. Unité (1) de séparateur pour interrompre une ligne électrique, comprenant
- un système de contact, ayant un premier et un deuxième contact (2, 3) fixe, ainsi qu'un contact (4) mobile guidé et
- un moyen (5, 6) d'entraînement électromagnétique pour déplacer le contact (4) mobile,
dans lequel, dans un premier état de l'unité (1) de séparateur, il n'y a pas de liaison électrique entre le premier et le deuxième contact (2, 3) fixe, et dans un deuxième état de l'unité (1) de séparateur, le contact (4) mobile relie entre eux électriquement les deux contacts (2, 3) fixes, l'unité (1) de séparateur pouvant passer par le déplacement du contact (4) mobile du deuxième au premier état,
dans laquelle le deuxième contact (3) fixe a un évidement (31) de réception du contact (4) mobile et en ce que le contact (4) mobile pénètre, au moins en partie, dans l'évidement (31), lorsque l'unité (1) de séparateur se trouve dans le premier état, le moyen (5, 6) d'entraînement électromagnétique comprenant plusieurs bobines, le contact (4) mobile pouvant être mis en mouvement par commande appropriée du flux de courant dans les bobines.

2. Unité (1) de séparateur suivant la revendication 1, **caractérisée en ce que** le premier contact (2) fixe a un évidement (21) et le contact (4) mobile pénètre, au moins en partie, dans l'évidement (21) du premier contact (2) fixe, lorsque l'unité (1) de séparation se trouve dans le deuxième état.

3. Unité (1) de séparateur suivant l'une des revendications précédentes, **caractérisée en ce que** l'évidement (31) du deuxième contact (3) fixe est conçu pour le guidage mobile longitudinalement du contact (4) mobile.

4. Unité (1) de séparateur suivant l'une des revendications précédentes, **caractérisée en ce que** le contact (4) mobile est réalisé sous la forme d'un contact à ergot en forme de broche.

5. Unité (1) de séparateur suivant l'une des revendications précédentes, **caractérisée en ce que** le contact (4) mobile a un noyau (41) ferromagnétique et une gaine (42) extérieure conductrice.

6. Unité (1) de séparateur suivant l'une des revendications précédentes, **caractérisée en ce que** le poids du contact (4) mobile est compris entre 1 g et 10 kg.

7. Unité (1) de séparateur suivant l'une des revendications précédentes, **caractérisée en ce que** le premier et le deuxième contact (2, 3) fixe sont constitués sous la forme de tulipes conductrices de l'électricité.

8. Unité (1) de séparateur suivant l'une des revendications précédentes, **caractérisée en ce que** le contact (4) mobile et les deux contacts (2, 3) fixes sont constitués en étant de symétrie, comme un cylindre circulaire, et **en ce que** l'unité (1) de séparateur peut être déplacée le long de l'axe du cylindre du contact (4) mobile.

9. Unité (1) de séparateur suivant l'une des revendications précédentes, **caractérisée en ce que** l'unité (1) de séparateur comprend, en outre, un boîtier (7), le boîtier (7) étant empli d'un gaz isolant.

10. Unité (1) de séparateur suivant la revendication 9, **caractérisée en ce que** le gaz isolant dans le boîtier (7) est sous une pression de 1 bar à 10 bar.

11. Unité (1) de séparateur suivant l'une des revendications 1 à 7, **caractérisée en ce que** le moyen d'entraînement électromagnétique comprend une bobine (5, 6), la bobine (5, 6) étant disposée concentriquement autour du contact (4) mobile.

12. Unité (1) de séparateur suivant l'une des revendications 9 ou 10, **caractérisée en ce que** le moyen d'entraînement électromagnétique comprend une bobine (5, 6) disposée concentriquement autour du contact (4) mobile, la bobine (5, 6) étant disposée à l'intérieur du boîtier (7).

13. Unité (1) de séparateur suivant l'une des revendications 9 ou 10, **caractérisée en ce que** le moyen d'entraînement électromagnétique comprend une bobine (5, 6) disposée concentriquement autour du contact (4) mobile, la bobine étant disposée à l'extérieur du boîtier (7).
